# EUROPÄISCHE PATENTSCHRIFT

(11) **EP 1 521 875 B1**
(45) Veröffentlichungstag und Bekanntmachung des Hinweises auf die Patenterteilung: **02.11.2006**
(21) Anmeldenummer: 03740080.1
(22) Anmeldetag: 12.06.2003
(51) Int. Cl.: D01H 1/02, D01H 5/56, D01H 5/72, D01H 5/26

(54) **RINGSPINNMASCHINE MIT STRECKWERKEN UND VERDICHTUNGSVORRICHTUNGEN**
RING SPINNING FRAME COMPRISING DRAFTING ASSEMBLIES AND COMPRESSION DEVICES
METIER CONTINU A FILER COMPORTANT DES TRAINS D'ETIRAGE ET DES DISPOSITIFS DE COMPRESSION

(30) Priorität: 20.06.2002 DE 10227463
(43) Veröffentlichungstag der Anmeldung: 13.04.2005
(73) Patentinhaber: Saurer GmbH & Co. KG, 41069 Mönchengladbach (DE)
(72) Erfinder: KRAWIETZ, Stefan, 73061 Ebersbach/Fils (DE)
(86) Internationale Anmeldenummer: PCT/DE2003/001936
(87) Internationale Veröffentlichungsnummer: WO 2004/001109

(56) Entgegenhaltungen:
- DE-A- 4 205 854
- DE-A- 10 052 878
- DE-A- 19 708 410

## Beschreibung

Die Erfindung betrifft eine Ringspinnmaschine mit Streckwerken, deren Streckwalzen in Stanzen gelagert sind und denen Verdichtungsvorrichtungen nachgeordnet sind, die jeweils eine Unterwalze, eine gegen die Unterwalze gedrückte Oberwalze und ein flexibles Verdichtungs-Riemchen aufweisen, das einen unter Sauzug stehenden Saugschuh und eine der Walzen umschlingt, wobei das Verdichtungs-Riemchen eine Perforationsspur und der Saugschuh eine der Perforationsspur zugeordnete Saugöffnung haben.

Eine solche Ringspinnmaschine ist bspw. aus der DE 197 08 410 A1 bekannt. Sie weist geläufige Streckwerke mit bspw. drei Streckwalzenpaaren und Doppelriemchen auf, die zur angestrebten Feinheit verstreckte Faserlunten abliefern. Diesen Streckwerken sind vorzugsweise pneumatische Verdichtungsvorrichtungen nachgeordnet, die bspw. flexible Riemchen aufweisen, welche eine Walze und einen unter Saugzug stehenden Saugschuh umschlingen. Die Riemchen sind mit einer Perforationsspur versehen, die über eine Saugöffnung des Saugschuhs geführt sind und an die Fasern der von den Streckwerken gelieferten Faserlunten unter Verdichten angesaugt werden. Der von dem perforierten Riemchen umschlungenen Walze ist eine Gegendruckwalze zugeordnet. Das perforierte Riemchen kann über oder unter der Ebene des Faserlaufes angeordnet sein.

Es besteht häufig der Wunsch, die Streckwerke vorhandener Ringspinnmaschinen mit Verdichtungsvorrichtungen nachzurüsten.

In der DE 100 52 878 A1 wird hierzu vorgeschlagen, in den Streckwerksstanzen mit mehreren hintereinander angeordneten Lageraufnahmen vor der in Faserlaufrichtung ersten Lageraufnahme eine zusätzliche Lageraufnahme einzusetzen und die Walzenpaare um jeweils eine Position zurück zu versetzen. In die in Faserlaufrichtung letzte, frei gewordene Lageraufnahme kann dann ein Adapter zur Aufnahme eines stationären Saugkanals einer Verdichtungsvorrichtung eingesetzt werden. Diese Ausführungsform setzt voraus, daß das Lagerbett der Stanzen für das Einsetzen einer weiteren Lageraufnahme und das Zurück-Versetzen des Streckwerkes lang genug ist. Dies ist aber insbesondere bei Langstapel-Streckwerken nicht der Fall.

Auch die DE 100 50 089 C2 offenbart eine Möglichkeit, vorhandene Ringspinnmaschinen mit Verdichtungsvorrichtungen nachzurüsten. Diese Lösung ist aber auf sehr kleine Verdichtungsvorrichtungen insbesondere für kurzstapelige Faserstoffe beschränkt, bei denen das Verdichtungsriemchen mittels einer kleinen Druckwalze an die Oberwalze des Ausgangswalzenpaares des Streckwerkes anpreßbar und von dieser aus antreibbar ist.

Die in der DE 100 56 185 A1 offenbarte Lösung zum Nachrüsten von Streckwerken mit Verdichtungsvorrichtungen sieht vor, das Verdichtungsriemchen eine der Walzen des Ausgangswalzenpaares umschlingen zu lassen, so daß es von diesem Walzenpaar angetrieben wird. Diese Lösung beeinträchtigt aber die Verzugsarbeit im Hauptverzugsfeld Ausgangswalzenpaares, weil die Perforationen des Verdichtungsriemchens die Klemmlinie des Ausgangswalzenpaares am Ausgang des hierfür sehr sensiblen Hauptverzugsfeld periodisch verlagern.

Der Erfindung war die daher Aufgabe gestellt, eine Möglichkeit zum Aufrüsten von Ringspinnmaschinen mit Verdichtungsvorrichtungen anzugeben, bei der in den Aufbau der Streckwerke der Ringspinnmaschinen möglichst wenig eingegriffen und deren Verzugsarbeit demgemäß so wenig wie möglich nachteilig beeinflußt wird..

Sie löst diese Aufgabe durch die im Kennzeichen des Hauptanspruches angeführten Merkmale. Durch das Verlängern der Stanze zum Aufnehmen der Lager der Aggregate der Verdichtungsvorrichtung bleibt der Aufbau des Streckwerkes weitgehend unverändert und seine Verzugsarbeit wird nicht nachteilig unbeeinflußt. Diese Vorteile fallen insbesondere bei Streckwerken zum Verziehen von langstapeligen Faserverbänden ins Gewicht.

Das Verlängern der Stanze kann durch Einsetzen einer entsprechend verlängerten Stanze oder bevorzugt durch Ansetzen eines diese Lagerstellen enthaltenden Verlängerungsteiles erfolgen. Wenn dabei der ― kurze ― Oberwalzen-Trag- und Belastungsarm beibehalten wird, ist eine gesonderte Belastungsvorrichtung für die Oberwalze der Verdichtungsvorrichtung vorgesehen. Es ist jedoch auch möglich, einen ― längeren - Oberwalzen-Trag- und Belastungsarm einzusetzen, der ein gesondertes, zusätzliches Belastungselement für die Oberwalze der Verdichtungsvorrichtung enthält.

In den Figuren der Zeichnung sind Ausführungsbeispiele der Erfindung schematisch dargestellt. Es zeigen
- Fig. 1: den schematischen Querschnitt durch ein Streckwerk, dessen Verbesserung sich die Erfindung zur Aufgabe gestellt hat;
- Fig. 2 bis 4: schematische Querschnitte durch unterschiedliche Ausführungsformen des erfindungsgemäßen Streckwerkes;
- Fig. 5: die Seitenansicht auf den Halter im Schnitt durch die Verdichtungsvorrichtung;
- Fig. 6: die Seitenansicht auf den Belastungshebel im Schnitt durch die Verdichtungsvorrichtung;
- Fig. 7: eine Draufsicht auf die Verdichtungsvorrichtung;
- Fig. 8: eine Einzelheit in Ansicht.

Eine Ringspinnmaschine weist auf beiden Längsseiten Streckwerke auf, von denen in den Figuren jeweils nur dasjenige einer Seite dargestellt ist. Das Streckwerk 1 der Figur 1, von dem die Erfindung ausgeht, weist drei Walzenpaare 2, 3 und 4 mit je einer Unterwalze 2', 3' und 4' und je einer Oberwalze 2", 3" und 4" auf. Die Unterwalzen sind in einer hier abgebrochenen Stanze 5 gelagert, die durch zwei sich längs durch die Ringspinnmaschine erstreckende Tragrohre 6 gehalten werden, von denen hier nur eines dargestellt ist. Oberwalze 3" und Unterwalze 3' des mittleren Walzenpaares 3 sind von Riemchen 7 bzw. 8 umschlungenen, deren Führungskäfige hier nicht näher dargestellt sind. Die Oberwalzen 2", 3" und 4" sind mittels eines Trag- und Belastungsarmes 9 geführt und über Lenker 10 durch Federkraft oder pneumatisch belastet. Die Oberwalzen 2", 3" und 4" sind ebenso wie eine später eingeführte Druckwalze wie üblich als Walzenzwillinge ausgeführt.

Eine geläufige Verdichtungsvorrichtung **11** umfaßt gemäß Figur 2 ein flexibles Verdichtungsriemchen **12,** das eine Walze **13,** einen Saugschuh **14** und eine Umlenkstange **15** umschlingt. Das Verdichtungsriemchen **12** weist auf seinem Umfang mittig eine Perforationsspur aus kleinen Löchern **16** mit einem Durchmesser von etwa 1 mm auf und läuft über eine Saugöffnung auf der Oberseite des unter Saugzug stehenden Saugschuhs **14.** Die Saugleitung und die Saugquelle sind hier der Übersichtlichkeit halber nicht eingezeichnet.

Der vom Verdichtungsriemchen **12** umschlungenen Walze **13** ist oberseitig eine Druckwalze **17** und unterseitig eine sich wie die Unterwalzen **2', 3'** und **4'** über die Länge der Ringspinnmaschine erstreckende Antriebswalze **18** zugeordnet, über die die Walze **13** und über diese die Druckwalze **17** jeder Verdichtungsvorrichtung **11** angetrieben werden.

Um die Verdichtungsvorrichtung **11** an der Stanze **5** anzubringen, sieht die Ausführungsform der Figur 2 vor, an die Stanze ein Verlängerungsteil **19** anzusetzen, in dem die Antriebswalze **18** gelagert ist. Das Verlängerungsteil **19** kann, wie in Figur 8 skizziert, mittels Schrauben **20** an der Stanze 5 befestigt werden.

Um die Druckwalze **17** zu belasten, ist ein Belastungshebel **21** vorgesehen. Wie aus Figur 5 erkennbar, ist der Belastungshebel **21** mittels eines Bolzens **22** am Drehpunkt **23** in einem Tragstück **24** schwenkbar gelagert, das an einer sich durch alle Stanzen **5** entlang der Maschine erstreckenden Tragstange **25** befestigt ist. Das Tragstück **24** kann an dieser Tragstange **25** winkeleinstellbar befestigt sein. Bevorzugt ist aber vorgesehen, daß das Tragstück **24** drehbar auf der Tragstange **25** lagert und sich mittels einer an einem Arm **26** angeordneten Stellschraube **27** am Tragrohr **6** abstützt und dadurch in seiner Winkellage feinfühlig einstellbar ist. Dadurch kann die Lage der in einer Rast **28** des Belastungshebels **21** geführten Druckwalze **17** der Verdichtungsvorrichtung **11** in Richtung des Faserlaufes und auch der Abstand des Saugschuhs **14** zum Ausgangswalzenpaar **4** des Streckwerks **1** eingestellt werden.

Der Belastungshebel **21** steht unter der Zugbelastung einer Zugfeder **29,** die am Tragstück **24** und am Belastungshebel eingehängt ist. Der Belastungshebel weist an einem Arm **30** einen Knebel **31** auf, mittels dessen er entgegen der Zugkraft der Feder **29** verschwenkbar ist, um die Druckwalze **17** frei zu geben. Das Tragstück **24** weist - wie insbesondere aus Figur 7 erkennbar - vorteilhaft zwei Wangen auf, zwischen denen der Belastungshebel **21** angeordnet ist. Auch dieser ist vorteilhaft U-förmig mit zwei Wangen ausgeführt.

Wie aus Figur 3 erkennbar, kann anstelle eines Verlängerns der Stanze **5** mittels eines Verlängerungsteils **19** auch eine Stanze **5'** eingesetzt werden, deren Ausladung so weit erhöht ist, daß sie die Lagerung der Antriebwalze **18** aufnehmen kann. Die gesonderte Belastungsvorrichtung für die Druckwalze **17** kann dabei unverändert beibehalten werden.

Auf die gesonderte Belastungsvorrichtung **21/24/25/29** für die Druckwalze **17** der Verdichtungsvorrichtung **11** kann verzichtet werden, wenn gemäß Figur 4 ein längerer Trag- und Belastungsarm **9'** eingesetzt wird, der einen weiteren Lenker **32** für die Druckwalze aufweist. Die vorhandene Stanze **5** ist dabei wie in der Ausführungsform der Figur 2 durch das Verlängerungsteil **19** so weit verlängert, daß sie die Lagerung der Antriebwalze **18** aufnehmen kann.

In die Wangen des Tragstückes **24** können aus Figur 5 erkennbare Nuten **33** eingebracht sein, in die das gemeinsame Gehäuse **34** zweier Saugschuhe **14,** die jeweils zwei benachbarten Verdichtungsvorrichtungen **11** zugeordnet sind, mittels an diesem Gehäuse angebrachter Schienen **35** einschiebbar ist. Dadurch kann die richtige Stellung der Saugschuhe **14** gesichert werden. Tragstück **24** und Belastungshebel **21** greifen durch dieses Gehäuse **34.**

In Figur 7 ist in der linken Verdichtungsvorrichtung **11** der breit in sie einlaufende Faserverband **36** eingezeichnet, der verdichtet als schmale Faserlunte **37** aus der Verdichtungszone ausläuft.

### Bezugszahlenliste

- 1: Streckwerk
- 2: Walzenpaar mit 2' Unterwalze und 2" Oberwalze
- 3: Walzenpaar mit 3' Unterwalze und 3" Oberwalze
- 4: Walzenpaar mit 4' Unterwalze und 4" Oberwalze
- 5: 5' Stanze
- 6: Tragrohr
- 7: Oberriemchen
- 8: Unterriemchen
- 9: 9' Trag- und Belastungsarm
- 10: Lenker
- 11: Verdichtungsvorrichtung
- 12: Verdichtungsriemchen
- 13: Walze
- 14: Saugschuh
- 15: Umlenkstange
- 16: Löcher
- 17: Druckwalze
- 18: Antriebswalze
- 19: Verlängerungsteil
- 20: Schrauben
- 21: Belastungshebel
- 22: Bolzen
- 23: Drehpunkt
- 24: Tragstück
- 25: Tragstange
- 26: Arm
- 27: Stellschraube
- 28: Rast
- 29: Zugfeder
- 30: Arm
- 31: Knebel
- 32: Lenker
- 33: Nuten
- 34: Gehäuse
- 35: Schienen
- 36: unverdichteter Faserverband
- 37: verdichtete Faserlunte

## Patentansprüche

1. Ringspinnmaschine mit Streckwerken, deren Streckwalzen in Stanzen (5) gelagert sind und denen Verdichtungsvorrichtungen (11) nachgeordnet sind, die jeweils ein eine Unterwalze (18), eine gegen die Unterwalze gedrückte Oberwalze (13) und ein flexibles Verdichtungs-Riemchen aufweisen, das einen unter Sauzug stehenden Saugschuh (14) und eine der Walzen umschlingt, wobei das Verdichtungs-Riemchen eine Perforationsspur und der Saugschuh eine der Perforationsspur zugeordnete Saugöffnung haben, **gekennzeichnet durch** eine Verlängerung der Stanze **(5)** zum Lagern einer Antriebswalze **(18)** der Verdichtungsvorrichtung **(11)** und **durch** Anordnen einer Belastungsvorrichtung **(21, 24, 29)** für eine Druckwalze **(17)** der Verdichtungsvorrichtung.

2. Ringspinnmaschine nach Anspruch 1, **dadurch gekennzeichnet, daß** an die Stanze **(5)** ein die Lagerungen der Antriebswalze **(18)** der Verdichtungsvorrichtung **(11)** enthaltendes Verlängerungsteil **(19)** angesetzt wird.

3. Ringspinnmaschine nach Anspruch 1, **dadurch gekennzeichnet, daß** eine um die Lagerungen der Antriebswalze **(18)** der Verdichtungsvorrichtung **(11)** längere Stanze **(5')** eingesetzt wird.

4. Ringspinnmaschine nach Anspruch 2 oder 3, **dadurch gekennzeichnet, daß** an einer in den Stanzen **(5)** gehalterten Tragstange **(25)** für jede Verdichtungsvorrichtung **(11)** ein Tragstück **(24)** befestigt ist, an dem ein die Druckwalze **(17)** der Verdichtungsvorrichtung führender und belastender Belastungshebel (**21**) um einen Drehpunkt **(23)** schwenkbar gelagert und durch eine Feder **(29),** die zwischen dem Tragstück und dem Belastungshebel eingespannt ist, belastet ist.

5. Ringspinnmaschine nach Anspruch 4, **dadurch gekennzeichnet, daß** die Winkellage des Tragstückes **(24)** um die Tragstange **(25)** verstellbar ist.

6. Ringspinnmaschine nach Anspruch 4, **dadurch gekennzeichnet, daß** an dem Tragstück **(24)** Nuten **(33)** angebracht sind, in die der Saugschuh **(14)** mit Schienen **(35)** eingreift.

7. Ringspinnmaschine nach Anspruch 3, **dadurch gekennzeichnet, daß** ein Trag- und Belastungsarm **(9')** eingesetzt wird, der einen weiteren Lenker **(32)** zum Führen und Belasten der Druckwalze **(17)** der Verdichtungsvorrichtung **(11)** enthält.

## Claims

1. Ring-spinning machine with drawframes, the drawing rollers of which are mounted in stands (5) and which are followed by condensing devices (11) which each have a lower roller (18), an upper roller (13) pressed against the lower roller and a flexible condensing apron which loops around a suction shoe (14) which is under suction draught, and one of the rollers, the condensing apron having a perforation track, and the suction shoe having a suction orifice assigned to the perforation track, **characterized by** a lengthening of the stand (5) for mounting a drive roller (18) of the condensing device (11) and by the arrangement of a loading device (21, 24, 29) for a pressure roller (17) of the condensing device.

2. Ring-spinning machine according to Claim 1, **characterized in that** a lengthening part (19) containing the mountings of the drive roller (18) of the condensing device (11) is attached to the stand (5).

3. Ring-spinning machine according to Claim 1, **characterized in that** a stand (5') which is longer by the amount of the mountings of the drive roller (18) of the condensing device (11) is used.

4. Ring-spinning machine according to Claim 2 or 3, **characterized in that** a carrying piece (24) is fastened to a carrying rod (25), held in the stands (5), for each condensing device (11), on which carrying piece a loading lever (21) guiding and loading the pressure roller (17) of the condensing device is mounted pivotably about a centre of rotation (23) and is loaded by a spring (29) which is clamped between the carrying piece and the loading lever.

5. Ring-spinning machine according to Claim 4, **characterized in that** the angular position of the carrying piece (24) about the carrying rod (25) is adjustable.

6. Ring-spinning machine according to Claim 4, **characterized in that** grooves (33), into which the suction shoe (14) engages by means of rails (35), are formed on the carrying piece (24).

7. Ring-spinning machine according to Claim 3, **characterized in that** a carrying and loading arm (9') is used which contains a further link (32) for guiding and loading the pressure roller (17) of the condensing device (11).

## Revendications

1. Métier à filer à anneaux avec des trains d'étirage, dont les rouleaux d'étirage sont montés dans des matrices de support (5) et derrière lesquels sont disposés des dispositifs de compression (11) qui présentent chacun un rouleau inférieur (18), un rouleau supérieur (13) pressé contre le rouleau inférieur et une courroie flexible de compression qui entoure un sabot d'aspiration (14) soumis à une traction d'aspiration et l'un des rouleaux, la courroie de compression présentant un tracé de perforation et le sabot d'aspiration présentant une ouverture d'aspiration associée au tracé de perforation, **caractérisé par** une prolongation de la matrice de support (5) pour supporter un rouleau d'entraînement (18) du dispositif de compression (11) et par l'agencement d'un dispositif d'application de charge (21, 24, 29) pour un rouleau de pression (17) du dispositif de compression.

2. Métier à filer à anneaux selon la revendication 1, **caractérisé en ce qu'**une partie de prolongation (19) contenant les supports du rouleau d'entraînement (18) du dispositif de compression (11) est appliquée sur la matrice de support (5).

3. Métier à filer à anneaux selon la revendication 1, **caractérisé en ce qu'**une matrice de support (5') plus longue de la taille des supports du rouleau d'entraînement (18) du dispositif de compression (11) est utilisée.

4. Métier à filer à anneaux selon la revendication 2 ou 3, **caractérisé en ce qu'**une pièce de support (24) est fixée sur une tige de support (25) maintenue dans les matrices de support (5) pour chaque dispositif de compression (11), un levier de charge (21) guidant et chargeant le rouleau de pression (17) du dispositif de compression étant monté à pivotement autour d'un pivot (23) sur ladite pièce de support et étant sollicité par un ressort (29) qui est serré entre la pièce de support et le levier de charge.

5. Métier à filer à anneaux selon la revendication 4, **caractérisé en ce que** la position angulaire de la pièce de support (24) par rapport à la tige de support (25) peut être réglée.

6. Métier à filer à anneaux selon la revendication 4, **caractérisé en ce que** des rainures (33) sont pratiquées sur la pièce de support (24), dans lesquelles le sabot d'aspiration (14) vient en prise par des rails (35).

7. Métier à filer à anneaux selon la revendication 3, **caractérisé en ce que** l'on utilise un bras de support et de charge (9') qui comprend un autre bras oscillant (32) pour le guidage et la charge du rouleau de pression (17) du dispositif de compression (11).
